# EUROPÄISCHE PATENTANMELDUNG

(11) **EP 1 293 342 A1**
(43) Veröffentlichungstag der Anmeldung: **19.03.2003**
(21) Anmeldenummer: 02011889.9
(22) Anmeldetag: 22.07.2002
(51) Int. Cl.: B41F 31/02

(54) **Farbkammer für Rotationsdruckmaschinen mit stirnseitiger Abdichtung**

(30) Priorität: 14.09.2001 DE 10145534
(71) Anmelder: Windmöller & Hölscher KG, 49525 Lengerich (DE)
(72) Erfinder: Rogge, Günter, 49536 Lienen (DE)

(57) **Zusammenfassung**

Vorgestellt wird eine Farbkammer (1) für Rotationsdruckmaschinen sowie ein Verfahren zum Abdichten von Farbkammern (1),
wobei die Farbkammern zumindest von den folgenden Elementen gebildet werden:
- einer Farbwalze (2), welche sich im Betrieb um eine Achse (D) dreht,
- einer langgestreckten Farbkammerrückwand (4), welche die Farbkammer (1) zumindest auf der der Farbwalze (2) abgewandten Seite begrenzt,
- zwei keilartig an die Farbwalze anstellbaren Rakelmessern (5),
- und zwei Dichtungskörpern (7, 22), welche die Stirnseiten der Farbkammer (1) begrenzen wobei die Dichtlippen (8, 21) der Dichtungskörper gegen die Farbwalze (2) angestellt sind.

Hierbei verläuft zumindest ein Teil der Dichtlippen (8, 21) gegenüber der Drehachse (D) der Farbwalze (2) in einem schiefen Winkel.

## Beschreibung

Die Erfindung betrifft eine Farbkammer für Rotationsdruckmaschinen nach dem Oberbegriff des Anspruchs 1, einen Dichtungskörper für eine solche Farbkammer und ein Verfahren zum Abdichten der Farbkammer.
Farbkammern für Rotationsdruckmaschinen sind bekannt. Die EP 0 812 687 A2 zeigt eine solche Farbkammer, welche dem Oberbegriff des Anspruchs 1 unterfällt.
Bei den genannten Farbkammern, welche vor allem im Flexodruck eingesetzt werden, treten Farbverluste an den stirnseitigen Dichtungen auf. Diese Farbverluste verursachen Kosten und Reinigungsaufwand.

Daher besteht die Aufgabe der vorliegenden Erfindung darin, eine Farbkammer vorzuschlagen, bei der geringere Farbverluste auftreten.

Die Aufgabe wird durch den kennzeichnenden Teil des Anspruchs 1 gelöst.

Weitere vorteilhafte Ausführungsformen und Ausführungsbeispiele der Erfindung ergeben sich aus den weiteren Ansprüchen, der gegenständlichen Beschreibung und den Zeichnungen.

Die einzelnen Figuren zeigen:
- Fig 1: Einen Schnitt durch eine Farbkammer
- Fig 2: Eine Draufsicht auf eine Farbkammer, von der die Farbwalze abgerückt wurde
- Fig 3: Einen Schnitt durch eine Farbkammer
- Fig 4: Eine Draufsicht auf eine Farbkammer, von der die Farbwalze abgerückt wurde
- Fig 5: Die Stirnfläche eines Dichtungskörpers, welche im Betrieb dem Inneren der Rakelkammer zugewandt ist
- Fig 6: Eine Draufsicht auf eine Dichtlippe eines Dichtungskörpers
- Fig 7: Die Stirnfläche eines Dichtungskörpers, welche im Betrieb dem Äußeren der Rakelkammer zugewandt ist

Figur 1 zeigt einen Schnitt durch eine Farbkammer 1, welche von der Farbwalze 2, welche sich im Betrieb in Richtung des Pfeils 3 dreht, einer Farbkammerrückwand 4 und den keilartig an die Farbwalze anstellbaren Rakelmessern 5 umgrenzt wird. Die Rakelmesser sind mit speziellen Befestigungselementen 6 an der Rückwand der Farbkammer befestigt und gegen die Farbwalze anstellbar. Das Dichtungselement 7 übernimmt die stirnseitige Abdichtung der Kammer. Farbkammern dieser Art finden vor allem im Flexodruck Verwendung. Farbkammern können jedoch auch in abgewandelter Form aufgebaut werden. So sind beispielsweise asymmetrisch aufgebaute Farbkammern bekannt.
Figur 2 zeigt eine Draufsicht auf eine Farbkammer 1, wobei die Farbwalze 2 von der Farbkammer abgerückt wurde, so dass der Blick ins Innere der Rakelkammer reicht.
Von den bereits genannten Begrenzungselementen sind damit die beiden Rakelmesser 5 und die Farbkammerrückwand zu sehen.
Das Dichtungselement 7 ist zwischen dem Barriereblech 11 und dem Zwischenblech befestigt. Das Zwischenblech wird seinerseits von dem Spannblech 9 an das Dichtungselement 7 und die Farbkammerrückwand 4 angedrückt. Hierzu dient unter anderem das Befestigungselement 12. Um die Farbkammer möglichst dicht zu halten, verfügt diese 1 in dem gezeigten Ausführungsbeispiel (nach Figur 2) über eine Barriere, welche aus Blech oder Kunststoff gefertigt und der Dichtung vorgelagert ist. Durch das Einfügen dieser Barriere wird die Farbe, welche durch die Bewegung der Farbwalze 2 verwirbelt wird, bereits gebremst, bevor sie mit der Dichtung 7 in Kontakt kommt.
Bei dem in Figur 2 gezeigten Ausführungsbeispiel ist die Dichtung 7 so eingebaut, dass ihre Stirnfläche 13, welche der Innenseite der Farbkammer zugewandt ist, orthogonal zur Bewegungsachse der Walze 2 verläuft.
Die Bewegungsrichtung der Walze wird durch den geraden Pfeil 16 angedeutet.
Die Dichtlippe 8 der Dichtung 7 verläuft jedoch gegenüber der Stirnfläche 14 in einem Winkel größer 0°. Damit verläuft zumindest der Teil der Dichtlippe zwischen den beiden Kanten 18 in einem Winkel α gegenüber der Drehachse der Walze, der sich von 90° unterscheidet. In diesem Zusammenhang sind spitze Winkel zu bevorzugen.
Eine Dichtung dieser Art ist auch auf den Figuren 5 bis 7 dargestellt. Figur 5 zeigt die in eingebautem Zustand der Farbkammer zugewandte Seite 13 der Dichtung 7. Die Dichtung 7 verfügt über eine Ausnehmung 16, welche die Elastizität der Dichtlippe 8 verbessert. Figur 6 zeigt eine andere Ansicht der Dichtung 7, welche offenbart, in welcher Weise ein Teil der Dichtlippe 8 zwischen den beiden Kanten 18 gegenüber der Stirnfläche 13 geneigt ist.
Figur 7 zeigt die der Farbkammer abgewandte Stirnfläche 17 der Dichtung 7.
Die Figuren 3 und 4 zeigen ein anderes Ausführungsbeispiel der Erfindung. Figur 3 zeigt einen Schnitt durch eine erfindungsgemäße Vorrichtung, die der Figur 1 weitgehend gleicht. Lediglich die stirnseitigen Begrenzungselemente der Farbkammer 1 (z. B. Barriereblech 11 und Dichtung 7) wurden nicht dargestellt.
Figur 4 zeigt ähnlich wie Figur 2 eine Draufsicht auf eine Farbkammer 1, wobei die Farbwalze 2 von der Farbkammer abgerückt wurde, so dass der Blick ins Innere der Rakelkammer reicht.

Anders als bei dem Ausführungsbeispiel nach Figur 2 ist jedoch bei diesem Ausführungsbeispiel der Erfindung die gesamte Dichtung 22 in einem anderen Winkel als 90° gegenüber der Drehachse D der Walzenbewegung eingebaut. Das wurde bei diesem Ausführungsbeispiel erreicht, indem keilförmige Zwischenstücke 19, 20 zwischen Dichtung 7 und Barriereblech 11 beziehungsweise zwischen Dichtung und Spannblech 9 eingelegt wurden. Die Dichtlippe 8 der verwendeten Dichtung ist mit der der Walze 2 zugewandten Kante der inneren Stirnfläche 13 der Dichtung 7 identisch. Da die ganze Dichtung 7 in einem anderen Winkel als 90° zur Drehachse D der Walzenbewegung steht, steht die Dichtlippe bei diesem Ausführungsbeispiel über ihre ganze Länge in einem anderen Winkel β als 90°. Bei dem in Figur 2 dargestellten Ausführungsbeispiel ist das nur bei dem Teil der Dichtlippe 8 der Fall, der sich zwischen den beiden Kanten 18 der Dichtlippe befindet (siehe Figur 6).

| **Bezugszeichenliste** | |
|---|---|
| 1 | Farbkammer |
| 2 | Farbwalze |
| 3 | gekrümmter Pfeil in Bewegungsrichtung der Walze |
| 4 | Farbkammerrückwand |
| 5 | Rakelmesser |
| 6 | Befestigungselemente der Rakelmesser |
| 7 | Dichtung/Dichtungselement |
| 8 | Dichtlippe |
| 9 | Spannblech |
| 10 | Zwischenblech |
| 11 | Barriereblech |
| 12 | Befestigungselement |
| 13 | der Farbkammer zugewandte Stirnfläche |
| 14 | Barriere |
| 15 | gerader Pfeil in Richtung der Walzenbewegung |
| 16 | Ausnehmung |
| 17 | der Farbkammer abgewandte Stirnfläche |
| 18 | Kanten der Dichtlippe |
| 19 | keilförmige Zwischenstücke |
| 20 | keilförmige Zwischenstücke |
| 21 | Dichtlippe |
| 22 | Dichtung/Dichtelement |
| 23 | |
| 24 | |
| 25 | |
| α | Winkel zwischen Drehachse der Walze und Dichtlippe (Figur 2) |
| β | Winkel zwischen Drehachse der Walze und Dichtlippe (Figur 4) |
| D | Achse der Walzenbewegung |

## Patentansprüche

1. Farbkammer (1) für Rotationsdruckmaschinen, welche zumindest von den folgenden Elementen gebildet wird:
- einer Farbwalze (2), welche sich im Betrieb um eine Achse (D) dreht,
- einer langgestreckten Farbkammerrückwand (4), welche die Farbkammer (1) zumindest auf der der Farbwalze (2) abgewandten Seite begrenzt,
- zwei keilartig an die Farbwalze anstellbaren Rakelmesser (5),
- und zwei Dichtungskörpern (7, 22), welche die Stirnseiten der Farbkammer (1) begrenzen, wobei die Dichtlippen (8, 21) der Dichtungskörper gegen die Farbwalze (2) angestellt sind,
**dadurch gekennzeichnet, dass**
zumindest ein Teil der Dichtlippen (8, 21) gegenüber der Drehachse (D) der Farbwalze (2) in einem schiefen Winkel verläuft.

2. Farbkammer (1) nach Anspruch 1
**dadurch gekennzeichnet, dass**
die Dichtlippen (8) der Dichtungskörper (7) gegen die Stirnfläche (13, 17) der Dichtungskörper geneigt sind.

3. Farbkammer nach Anspruch 1
**dadurch gekennzeichnet, dass**
der gesamte Dichtungskörper (22) in einem schiefen Winkel gegenüber der Drehachse der Farbwalze steht.

4. Dichtungskörper (7) zur Dichtung einer Farbkammer (1) nach Anspruch 1
**dadurch gekennzeichnet, dass**
die Dichtlippen (8) der Dichtungskörper (7) gegen die Stirnfläche (13) der Dichtungskörper geneigt sind.

5. Verfahren zur Abdichtung einer Farbkammer (1) nach dem Oberbegriff des Anspruchs 1
**dadurch gekennzeichnet, dass**
die Dichtlippen (8, 21) gegenüber der Drehachse (D) der Farbwalze (1) in einem schiefen Winkel (α,β) stehen.
